# EUROPÄISCHE PATENTSCHRIFT

(11) **EP 0 742 081 B1**
(45) Veröffentlichungstag und Bekanntmachung des Hinweises auf die Patenterteilung: **15.09.1999**
(21) Anmeldenummer: 96107284.0
(22) Anmeldetag: 08.05.1996
(51) Int. Cl.: B25B 1/10

(54) **Universal-Präzisionsschraubstock für eine Werkzeugmaschine**
Universal precision vice for a machine tool
Etan universel de précision pour une machine-outil

(30) Priorität: 12.05.1995 IT MI950965
(43) Veröffentlichungstag der Anmeldung: 13.11.1996
(73) Patentinhaber: GERARDI S.p.A., I-21017 Samarate (Varese) (IT)
(72) Erfinder: Gerardi, Ivano, 21052 Busto Arsizio (IT)
(74) Vertreter: Mayer, Hans Benno, Dipl.-Ing.

(56) Entgegenhaltungen:
- EP-A- 0 536 067
- AT-A- 163 246
- CH-A- 307 069
- DE-C- 409 938
- DE-C- 461 399
- FR-A- 592 800
- US-A- 2 881 645
- US-A- 5 098 073
- SOVIET INVENTIONS ILLUSTRATED Section PQ, Week 7920 Derwent Publications Ltd., London, GB; Class P62, AN 79-E4604B XP002012839 & SU-A-614 935 (MINSK TRANSFER LINE) , 2.Juni 1978

## Beschreibung

Die Erfindung betrifft einen Universal-Präzisionsschraubstock für eine Werkzeugmaschine.

Bekanntlich müssen die in Werkzeugmaschinen zu bearbeitende Werkstücke fest eingespannt sein und das Einspannen hat mit grösstmöglicher Genauigkeit und absoluter Wiederholbarkeit zu erfolgen.

Vom bisherigen Stand der Technik sind verschiedene Schraubstockarten bekannt geworden, die zum Einspannen eines Werkstückes in Werkzeugmaschinen zur Anwendung kommen. Die bekannten Schraubstöcke weisen jedoch den Nachteil auf, dass sie nur eine einzige Einspannfunktion erfüllen können.

Es sind deshalb Schraubstöcke bekannt geworden, bei denen das Einspannen des Werkstückes von Aussen nach Innen erfolgt. Es sind auch Schraubstöcke bekannt geworden, die das Einspannen des Werkstückes von Innen nach Aussen gestatten. Weitere Schraubstöcke ermöglichen das gleichzeitige Einspannen von zwei Werkstücken und schliesslich gibt es noch Schraubstöcke, bei denen sich das Werkstück gegenüber einem Bezugspunkt der Werkzeugmaschine selbstzentrierend einspannen lässt.

Es wird ausserdem darauf aufmerksam gemacht, dass bei sämtlichen aus dem Stand der Technik her bekannten Schraubstöcken das Einspannen ausschliesslich entweder auf mechanischem Wege oder mit Hilfe von hydraulischen oder elektrischen Systemen erfolgt. Früher war eine Kombination dieser Betätigungsmittel möglich.

Es versteht sich daher von selbst, dass sich früher die Werkstatt je nach Art der zu bearbeitenden Werkstücke mit zahlreichen Schraubstöcken ausrüsten musste. Diese Notwendigkeit gab oft Anlass zu Verzögerungen bei der Fertigung, z.B., wenn der für eine bestimmte Bearbeitung erforderliche Schraubstock im Augenblick nicht zur Verfügung stand. Ausserdem wirkte sich die grosse Anzahl der auf Lager zu haltenden Schraubstöcke auf die Fertigungskosten negativ aus.

Der Erfindung liegt die Aufgabe zugrunde einen Präzisisonsschraubstock zur Bearbeitung von Werkstücken in einer Werkzeugmaschine vorzuschlagen, der universell einsetzbar ist und daher das Einspannen des Werkstückes sowohl von Aussen als auch von Innen, das gleichzeitige Einspannen von zwei Werkstücken sowie ein konzentrisches und selbstzentrierendes Einspannen des Werkstückes gestattet und bei dem ausserdem der Einspannvorgang sowohl herkömmlich mit Hilfe von mechanischen Mitteln aus auch über hydraulische, pneumatische oder elektrische Systeme erfolgen kann.

Aus SU-614935 ist ein Universal-Präzisionsschraubstock für eine Werkzeugmaschine bekannt geworden, der aus einem U-förmigen Grundkörper besteht, der verfahrbare Schlitten aufweist, die mit auswechselbaren Spannbacken versehen sind und über eine Gewindespindel antreibbar sind.

Bei dem bekannten Schraubstock können lediglich Teile an ihrem Aussenumfang gespannt werden; es ist nicht möglich, Bauteile auch an ihrer Innenseite zu spannen.

Des weiteren ist es bei dem bekannten Schraubstock nicht möglich, gleichzeitig zwei zu bearbeitende Werkstücke zu spannen.

Dem bekannten Schraubstock fehlen besonders Präzisionsführungen in Form von Führungsnuten und geschliffene Gleitflächen, die den Schlittenkörper mit Präzision verschiebar aufnehmen.

Die erfindungsgemässe Aufgabe wird mit einem Universal-Präzisionsschraubstock für eine Werkzeugmaschine gelöst, der aus einem Grundkörper besteht, der mit auswechselbaren Spannbacken ausgerüstete Präzisionsschlitten aufnimmt, die Gewindebohrungen aufweisen, mit denen ein rechtsgängiger Gewindeabschnitt bzw. ein linkgsgängiger Gewindeabschnitt einer, in der Nähe des Bodens des Grundkörpers vorgesehenen Antriebsspindel in eingriff ist, und zwischen den Gewindeabschnitten der Antriebsspindel eine mit einem Anschlag in Verbindung stehende Umfangsnut vorgesehen ist, und der Schraubstock dadurch gekennzeichnet ist, dass an den gegenüberliegenden Seiten eines jeden Schenkels des mit U-förmigen Querschnitt ausgestalteten Grundkörpers eine Führungsnut vorgesehen ist, und in den Führungsnuten die Präzisionsschlitten verschiebbar gelagert sind, dass mit der Umfangsnute gabelförmige Enden von zylinderförmigen Spannkörpern in Eingriff bzw. ausser Eingriff bringbar sind, und die zylinderförmigen Spannkörper verschiebbar in Bohrungen, welche in die Schenkel des U-förmigen Körpers eingearbeitet sind, gelagert sind, dass die Achsen der Bohrungen quer zur Achse der Antriebsspindel ausgerichtet sind, und die freien Enden der Schenkel des U-förmigen Körpers Auflage- und Gleitebenen für die beweglichen Spannbacken bilden, die mit den verschiebbaren Schlitten in Wirkverbindung stehen.

Ein solcher Schraubstock für eine Werkzeugmaschine stellt einen Universal-Schraubstock dar, der sich an verschiedene Spannvorgänge leicht anpassen lässt. Ausserdem kann ein im wesentlichen aus einem Quader bestehender Körper nach dem Baukstenprinzip gefertigt werden, der leicht zu handhaben ist und sich in der Werkzeugmaschine in jeder gewünschten Stellung, d.h. in waagerechter, senkrechter oder geneigter Stellung, einbauen lässt.

Da der Schraubstock nach dem Baukastenprinzip aufgebaut ist, ist es möglich, mehrere miteinander kombinierte Schraubstöcke gleichzeitig zu verwenden.

Die Erfindung bietet auch den Vorteil, dass sämtliche Bauteile des Präzisionsschraubstockes miteiander austauschbar sind, so dass man diese Teile entweder leicht auswechseln oder zusätzliche Bauteile leicht anbauen kann, ohne den Präzisionsschraubstock von der Maschine lösen und abbauen zu müssen.

Der von der Erfindung vorgeschlagene Präzisionsschraubstock lässt sich problemlos mit Hilfsvorrichtungen zum Erzielen eines automatisierten Antriebs ausruesten, d.h., der Schraubstock ist auf einfache Weise mit Elektromotoren, Hydraulikmotoren oder pneumatischen Motoren zum Antrieb der im Inneren des Schraubstockes vorgesehenen Spindel ausrüstbar.

Die Tatsache, dass der Grundkörper als einfaches prismatisches Element ausgeführt ist, erleichtert seine Bearbeitung, und zwar insbesondere hinsichtlich des Schleifvorganges der Präzisionsführungen, in denen die verschiebbaren Schlitten angeordnet sind sowie der Feinbearbeitung der flachen Gleitführungen, die an den Schenkelenden des U-förmigen Körpers gebildet sind.

Schliesslich ergibt sich aus der besonderen Ausführung des Schraubstockaufbaues der Vorteil, dass die beim Einspannen des Werkstückes erzeugten Kräfte zum Grossteil durch die Antriebsspindel aufgenommen werden, und daher nicht auf den Aufbau des Grundkörpers des Schraubstockes übertragen werden.

Weitere Vorteile der Erfindung ergeben sich aus der nachstehenden Beschreibung, aus den Patentansprüchen sowie aus den beiliegenden Zeichnungen.

Der Gegenstand der Erfindung wird nun anhand einer nur als Beispiel in den beiliegenden Zeichnungen dargestellten Ausführungsform näher beschrieben. Es zeigen:
Figur 1 eine perspektive Ansicht einer ersten Ausführungsform des erfindungsgemässen Schraubstockes in auseinandergenommnem Zustand;
Figur 2 eine Ansicht einer weiteren Ausführungsform des Schraubstockes in auseinandergenommenem Zustand;
Figur 3 eine Querschnittsdarstellung des Schraubstockes beim Festspannen der Antriebsspindel;
Figur 4 eine Querschittsdarstellung des Schraubstockes beim Lösen der Antriebsspindel;
Figur 5 eine Querschnittsdarstellung des Schraubstockes in festgespannter Lage der Antriebsspindel und bei nicht angezogenen Spannschrauben;
Figur 6 eine Querschnittsdarstellung des Schraubstockes bei gelöster Antriebsspindel, wobei die entsprechenden mechanischen Teile offen und in Ruhestellung festgehalten sind;
Figur 7 bis 9 zeigen perspektivische Ansichten des mit unterschiedlichen Spannbackenarten ausgerüsteten Schraubstockes;
Figur 10 bis 17 zeigen perspektivische Ansichten von weiteren Schraubstöcken mit unterschiedlichen Spannbacken;
Figur 18 bis 21 zeigen perspektivische Ansichten des mit unterschiedlichen Antriebsvorrichtungen der Spindel bestückten Grundkörpers;
Figur 22 zeigt eine perspektivischee Ansicht in auseinandergenommenem Zustand von mehreren, zusammengefügten Schraubstock-Grundkörpern, die eine Reihe Schraubstöcke bilden.

Der in Figur 1 dargestellte und gesamthaft mit 1 bezeichnete Schraubstock besteht aus einem Körper 2, der einen im wesentlichen U-förmigen Querschnitt aufweist.

Der Körper des Schraubstockes 1 besteht aus einem Grundkörper 3, von dem zwei Schenkel 4 und 5 abstehen.

An den sich gegenüberliegenden Innenseiten der Schenkel 4 und 5 sind Führungsnuten 6 und 7 vorgesehen und die Endabschnitte der Schenkel 4 und 5 bilden Montageebenen sowie Präzisionsführungen 8 und 9.

Die Führungen 6, 7 und 8, 9 sind mit äusserster Genauigkeit bearbeitet, und zwar sind die Führungen 6, 7, 8 und 9 in vorteilhafter Weise gehärtet und geschliffen.

Die Führungen 6 und 7 nehmen seitliche Gleitvorsprünge 10, 11, 12 und 13 auf, die mit den Schlitten 14 und 15 einteilig verbunden sind.

Von der unteren Seite des Körpers der Schlitten 14 und 15 steht eine Auskragung 16 bzw. 17 ab und diese Auskragungen 16, 17 sind jeweils mit einer Durchgangsbohrung 18 und 19 versehen. Bei angebauten Schlitten 14, 15 ragen die Auskragungen 16 und 17 in den durch den Körper 2 des Schraubstockes 1 begrenzten Raum 20 hinein. Im unteren Teil des durch den U-förmigen Körper 2 begrenzten Raumes 20 ist eine Antriebsspindel 21 angeordnet, deren Enden 22 und 23 vorteilhafterweise die Form eines Vieleckes aufweisen, um das Aufstecken eines Werkzeuges oder das Anbringen einer Antriebskupplung eines Motoraggregates zu gestatten.

In der Mitte der Antriebsspindel 21 sind ringförmige Wülste 24 vorgesehen, die eine Nut 25 begrenzen, ausserdem weist die Antriebsspindel 21 an beiden Seiten der Nut 25 Gewinde 26 und 27 auf. Das Gewinde 26 ist rechtsgängig, während des Gewinde 27 linksgängig (oder umgekehrt) ausgeführt ist.

Die Gewinde 26 und 27 lassen sich mit den Gewindebohrungen 18 und 19 verbinden, die linkgsgängig in den Auskragungen 16 und 17 der Schlitten 14 und 15 ausgeführt sind. Die Schlitten 14 und 15 können mit auswechselbaren Spannbacken 30 und 31 ausgerüstet werden, um entsprechend dem besonderen Anwendungsfall unterschiedliche Einspannvorgänge zu ermöglichen.

Die Spannbacken 30 und 31 werden in vorteilhafter Weise mit Hilfe von Schrauben 32 und 33 an den Schlitten 14 und 15 befestigt.

Der Körper 2 des Schraubstockes 1 weist in der Mitte eine quer verlaufende Durchgangsbohrung 34 auf. Die Achse der Bohrung 34 ist rechtwinklig zur Längsachse des U-förmigen Körpers angeordnet.

Jede in den Schenkeln 4 und 5 des Körpers 2 eingebrachte Bohrung 34 nimmt Spannmittel auf, die gesamthat mit 35 bezeichnet sind.

Die Spannkörper 35 weisen in vorteilhafter Weise die Form von Zylindern auf, und das der Spindel 21 zugekehrte Ende weist die Form einer Gabel 36 auf, um eine formschlüssige Verbindung zwischen Gabel 36 und Wulst 24 und der in der Mitte der Spindel 21 ausgebildeten Nut 25 zu ermöglichen.

In den zylinderförmigen Spannkörpern 35 ist ein Langloch 37 vorgesehen, an dessen Innenseite eine Verzahnung 38 gebildet ist. Mit der Verzahnung 38 kann ein Schlüssel 39 in Eingriff gebracht werden, der z.B. mit einem verzahnten Ende 40 versehen ist, so dass sich die Spannkörper 35 mit Hilfe des Schlüssels 39 verschieben lassen.

Durch jeden zylinderförmigen Spannkörper 35 dringt ausserdem eine durchgehende Gewindebohrung, die eine über einen Schlüssel 42 drehbare spannschraube 41 zum Festspannen bzw. zur Freigabe der Spannkörper 35 aufnimmt.

In Figur 2 ist der Schraubstock 1 mit dem entsprechenden U-förmigen Körper 2 und der Antriebsspindel 21 in auseinandergenommenem Zustand dargestellt. Wie aus der Zeichnung ersichtlich, sind die an den Schlitten 14 und 15 zu befestigenden Spannbacken 30 und 31 als selbstzentrierende Spannbacken ausgeführt, die auf das Werkstück von Aussen nach Innen einwirken können und prismatische Aufnahmen aufweisen, z.B. zum Festspannen eines (nicht dargestellten) zylinderförmigen Körpers. Um die Mitte der Spannspindel 21 zum Körper 2 des Schraubstockes 1 einstellen zu können, ist ein Lagerbock 50 vorgesehen, der die ringförmigen Wülste 24 und die entsprechende, in der Spindel 21 ausgebildete Nut 25 brückenartig umfasst.

Der Lagerbock 50 wird am Boden des Körpers 2 des Schraubstockes 1 befestigt. Im unteren Teil des Lagerbocks 50 sind Einstellbohrungen 51 ausgebildet, in deren Bereich sich ein Bügel 52 positionieren und festmachen lässt, der in die durch die Wülste 24 begrenzte Nut 25 formschlüssig eingreift. Der Bügel 52 wird im Breich von einer Bohrung 51 angeordnet und ermöglicht dadurch, die Mitte der Antriebsspindel 21 zum Körper 2 des Schraubstockes 1 zu ermitteln. Zu dieser Vorrichtung gehört auch eine Reihe Stiften 53 mit viereckigem Querschnitt. Es ist Aufgabe dieser Stifte den (nach dem Anbau des Bügels 52) an einer oder an beiden Seiten des Bügels 52 verbleibenden Raum zu füllen.

In den Figuren 3, 4, 5 und 6 ist der Körper 2 des Schraubstockes 1 im Querschitt dargestellt. Es sind die Präzisionsführungen 6 und 7 sowie die Auflage- und Gleitebenen 8 und 9 sichtbar.

Um die Antriebsspindel 21 in zentrierter Lage zu arretieren, nehmen die Durchgangsbohrungen 34 im Bereich der Nut 25 der Spindel 21 die Spannkörper 35 auf, die im Bereich der Enden, die der Nut 25 zugekehrt sind, Verbindungs- und Spanngabeln 36 aufweisen.

An der Innenseite der in den Spannkörper 35 ausgebildeten Langlöcher 37 sind Verzahnungen 38 vorgesehen, mit denen das Ende 40 eines Schlüssels 39 in Eingriff gebracht werden kann. Durch Betätigen des Schlüssels 39 ist es mit einer Drehbewegung möglich, die Spannkörper 35 in der durch den Pfeil (f) angezeigten Richtung zu verschieben.

Im Inneren der verzahnten Langlöcher 37 ist ausserdem eine durchgehende Gewindebohrung 150 vorgesehen. Jede Bohrung 150 nimmt einen Gewindestift 151 auf, der mit Hilfe eines Werkzeuges 39, 42 betätigt werden kann.

Damit die Werkzeuge 39, 42 durch den Körper 2 des Schraubstockes 1 geführt werden können, weist der Körper 2 selbstverständlich Durchgangsbohrungen 152 auf.

Während in Figur 3 die Spannkörper 35 in Arretierstellung der Antriebsspindel 21 dargestellt sind, sind die Spannkörper 35 in Figur 4 von der Antriebsspindel 21 entfernt und geben sie dadurch frei.

Um die Spannkörper 35 in der offenen, in Figur 4 dargestellten Lage festzuhalten, ist in die Gewindebohrungen 152 eine entsprechende Spannschraube 153 eingeführt, die die Spannkörper 35 fest gegen die Wand der Bohrung 34 drückt.

Die Flachführungen 8 und 9 weisen in vorteilhafter Weise Bohrungen 70 und Quernuten 71 auf, damit die Spannbacken mit Hilfe der Quernuten genau positioniert und mit entsprechenden, in den Bohrungen 70 eingeführten Schrauben befestigt werden können, so dass sich z.B. in der Mitte der Flachführungen 8 und 9 feste Widerlager für besondere Anwendungen erstellen lassen.

In den Figuren 7, 8 und 9 sowie in den Figuren 10 bis 17 sind einige mögliche Ausführungsformen des erfindungsgemässen Schraubstockes dargestellt.

Figur 18 zeigt den Grundkörper 2 des Schraubstockes 1 in perspektivischer Ansicht. Es ist auch der Endabschitt 22 der Antriebsspindel sichtbar, der innerhalb des Körpers 2 mit den Schlitten 14 und 15 in Wirkverbindung steht. Die Enden des Körpers 2 des Schraubstockes 1 weisen Gewindebohrungen 60 auf, über die sich Schraubverbindungen mit Hilfsmitteln, z.B. mit unterschiedlichen Antriebsaggregaten für die Spindel 21, herstellen lassen.

Der Aufbau des Grundkörpers 2 des Schraubstockes 1 ist so ausgeführt, dass sich auch mehrere Schraubstöcke 1 hintereinandner zusammenfügen lassen und die innerhalb des Körpers der zusammengefügten Schraubstöcke vorgesehenen Antriebsspindeln getrennt oder gemeinsam angetrieben werden können.

Figur 19 zeigt, wie das eine Ende des Körpers 2 mit einem Antriebsmittel 61, z.B. mit einem Elektromotor, verbunden werden kann. Da die Spindel 21 vieleckige Enden aufweist, die die Spindelenden 22, 23 bilden, kann das Antriebsmittel sowohl an der rechten als auch an der linken Seite des Schraubstockkörpers 2 angeordnet werden.

Der in Figur 20 dargestellte Körper 2 des Schraubstockes 1 lässt sich mit einem hydraulischen Antriebsmittel 62 verbinden und schliesslich zeigt Figur 21 einen Schraubstock 1, dessen Körper mit einer mechanischen Vorrichtung 63 verbunden ist, so dass die Antriebsspindel des Schraubstockes 1 durch mechanische Mittel betätigt werden kann, die im dargestellten Fall in einer Winkelstellung zur Achse des Schraubstockes 1 angeordnet sind, wobei mit den Enden der Antriebsspindel eine Kupplung 64 verbunden ist, die sich über eine Muffe 65 drehen lässt, in die ein Schlüssel, z.B. ein Inbusschlüssel eingreifen kann.

In Figur 22 ist der integrierte Aufbau eines Mehrfachschraubstockes 101 dargestellt, dessen Körper 102 vier rechtwinklig zueinander angeordnete U-förmige Elemente aufweist. Wie bereits vorher beschrieben, ist jedes U-förmige Element mit Führungsnuten 106 bzw. 107 sowie mit Auflageebenen 108 und 109 versehen und jedes U-förmige Element nimmt Schlitten 114, 115 auf, die mit den Gewindeabschnitten 126 und 127 einer entsprechenden Antriebsspindel 121 in Wirkverbindung gebracht werden können.

Wie bereits vorher beschrieben, können die Schlitten 114, 115 mit unterschiedlichen Spannbackenarten ausgerüstet werden, die in der Figur 22 mit 130 und 131 bezeichnet sind.

Der die Gruppe der Schraubstöcke 101 bildende Körper 102 ist mit Durchgangsbohrungen 140 versehen, die die Befestigung des Mehrfachschraubstockes 101 zum Beispiel an einer Platte 141 gestatten, die zum Beispiel von einer Standard-Palette gebildet wird, die einem Bearbeitungszentrum automatisch zugeführt werden kann.

## Patentansprüche

1. Universal-Präzisionsschraubstock (1) für eine Werkzeugmaschine, bestehend aus einem Grundkörper (2), der mit auswechselbaren Spannbacken (30, 31) ausgerüstete Präzisionsschlitten (14, 15) aufnimmt, die Gewindebohrungen (18, 19) aufweisen, mit denen ein rechtsgängiger Gewindeabschitt (26) bzw. ein linkgsgängiger Gewindeabschnitt (27) einer, in der Nähe des Bodens (3) des Grundkörpers (2) vorgesehene Antriebsspindel (21) in eingriff ist, und zwischen den Gewindeabschnitten (26, 27) der Antriebsspindel (21) eine mit einem Anschlag in Verbindung stehende Umfangsnut (25) vorgesehen ist, **dadurch gekennzeichnet**, dass an den gegenüberliegenden Seiten eines jeden Schenkels (4, 5) des mit U-förmigen Querschnitt ausgestalteten Grundkörpers (2) eine Führungsnut (6, 7) vorgesehen ist, und in den Führungsnuten (6, 7) die Präzisionsschlitten (14, 15) verschiebbar gelagert sind, dass mit der Umfangsnute (25) gabelförmige Enden (36) von zylinderförmigen Spannkörpern (35) in Eingriff bzw. ausser Eingriff bringbar sind, und die zylinderförmigen Spannkörper (35) verschiebbar in Bohrungen (34), welche in die Schenkel (4, 5) des U-förmigen Körpers (2) eingearbeitet sind, gelagert sind, dass die Achsen der Bohrungen (34) quer zur Achse der Antriebsspindel (21) ausgerichtet sind, und die freien Enden der Schenkel (4, 5) des U-förmigen Körpers (2) Auflage- und Gleitebenen (8, 9) für die beweglichen Spannbacken (30, 31) bilden, die mit den verschiebaren Schlitten (14, 15) in Wirkverbindung stehen.

2. Universal-Präzisionsschraubstock (1), nach Anspruch 1, **dadurch gekennzeichnet**, dass die Führungen (6, 7) seitliche Gleitvorsprünge (10, 11, 12, 13) aufnehmen, die mit den Schlitten (14, 15) einteilig verbunden sind.

3. Universal-Präzisionsschraubstock (1), nach Anspruch 1, **dadurch gekennzeichnet**, dass die Enden (22, 23) der Antriebsspindel (21) die Form eines Vielecks aufweisen, mit dem ein Werkzeug oder die Antriebskupplung eines Motoraggregates verbunden werden kann.

4. Universal-Präzisionsschraubstock (1), nach Anspruch 1, **dadurch gekennzeichnet**, dass die Schlitten (14, 15) auswechselbare Spannbacken (30, 31) aufnehmen, die mit Schrauben (32, 33) befestigbar sind.

5. Universal-Präzisionsschraubstock (1), nach Anspruch 1, **dadurch gekennzeichnet**, dass der Körper (2) des Schraubstockes (1) in der Mitte eine quer verlaufende Durchgangsbohrung (34) aufweist, deren Achse rechtswinklig zur Längsachse des U-förmigen Körpers (2) angeordnet ist.

6. Universal-Präzisionsschraubstock (1), nach Anspruch 1, **dadurch gekennzeichnet**, dass in den zylinderförmigen Spannkörpern (35) ein Langloch (37) vorgesehen ist, an dessen Innenseite eine Verzahnung (38) gebildet ist, mit welcher Verzahnung (38) das verzahnte Ende (40) eines Betätigungsschlüssels (39) in Eingriff gebracht werden kann.

7. Universal-Präzisionsschraubstock (1), nach Anspruch 1, **dadurch gekennzeichnet**, dass der zylinderförmige Spannkörper (35) von einer durchgehenden Gewindebohrung (150) durchdrungen ist, die eine Spannschraube (41) aufnimmt und dass in den Schenkeln (4, 5) des Körpers (2) des Schraubstockes (1) Bohrungen (152) vorgesehen sind, in die ein Werkzeug (39, 42) zum Betätigen der Spannschrauben (41) einführbar ist.

8. Universal-Präzisionsschraubstock (1), nach Anspruch 1, **dadurch gekennzeichnet**, dass mit ringförmigen Wülsten (24), die die Nut (25) begrenzen, ein Lagerbock (50) verbindbar ist, dass der Lagerbock (50) am Boden des Körpers (2) des Schraubstockes (1) befestigt wird und dass im unteren Teil des Lagerbocks (50) Gewindebohrungen (51) für Eintellvorgänge vorgesehen sind, in deren Bereich ein Bügel (52) befestigbar ist, der mit der Nut (25) bzw. mit den Wülsten (24) formschlüssig verbunden wird, dass der Bügel (52) im Bereich der Bohrungen (51) befestigbar ist, und dass der an einer oder an beiden Seiten des Bügels (52) freibleibende Raum mit Spannstiften (53) gefüllt ist.

9. Universal-Präzisionsschraubstock (1), nach Anspruch 1, **dadurch gekennzeichnet**, dass mehrere U-förmige Elemente einen einzigen, einen Mehrfachschraubstock darstellenden Körper bilden.

10. Universal-Präzisionsschraubstock (1), nach Anspruch 1, **dadurch gekennzeichnet**, dass der Schraubstockkörper auf einer Platte angeordnet ist.

## Claims

1. Universal precision vice (1) for a machine tool, comprising a base body (2), which accommodates precision carriages (14, 15) which are equipped with exchangeable clamping jaws (30, 31) and have threaded bores (18, 19), with which a right-hand thread section (26) and a left-hand thread section (27), respectively, of a drive spindle (21), which is provided in the vicinity of the bottom (3) of the base body (2), is in engagement, and a circumferential groove (25), which is connected to a stop, is provided between the thread sections (26, 27) of the drive spindle (21), characterized in that a guide groove (6, 7) is provided on the opposite sides of each limb (4, 5) of the base body (2), which is designed to be U-shaped in cross section, and the precision carriages (14, 15) are mounted displaceably in the guide grooves (6, 7), in that fork-like ends (36) of cylindrical clamping bodies (35) can be moved into and out of engagement with the circumferential groove (25), and the cylindrical clamping bodies (35) are mounted displaceably in bores (34) which are formed in the limbs (4, 5) of the U-shaped body (2), in that the axes of the bores (34) are aligned transversely with respect to the axis of the drive spindle (21), and the free ends of the limbs (4, 5) of the U-shaped body (2) form support and slide planes (8, 9) for the moveable clamping jaws (30, 31), which are operatively connected to the displaceable carriages (14, 15).

2. Universal precision vice (1) according to Claim 1, characterized in that the guides (6, 7) accommodate lateral sliding projections (10, 11, 12, 13) which are integrally connected to the carriages (14, 15).

3. Universal precision vice (1) according to Claim 1, characterized in that the ends (22, 23) of the drive spindle (21) are in the form of a polygon, to which a tool or the drive coupling of a motor unit can be connected.

4. Universal precision vice (1) according to Claim 1, characterized in that the carriages (14, 15) accommodate exchangeable clamping jaws (30, 31) which can be attached using screws (32, 33).

5. Universal precision vice (1) according to Claim 1, characterized in that in the centre of the body (2) of the vice (1) there is a transversely running through-bore (34), the axis of which is arranged at right angles to the longitudinal axis of the U-shaped body (2).

6. Universal precision vice (1) according to Claim 1, characterized in that a slot (37) is provided in the cylindrical clamping bodies (35), and a toothing (38) is formed on the inside of the said slot, with which toothing (38) the toothed end (40) of an actuating key (39) can be brought into engagement.

7. Universal precision vice (1) according to Claim 1, characterized in that a continuous threaded bore (150) passes through the cylindrical clamping body (35), which threaded bore accommodates a clamping screw (41), and in that bores (152), into which a tool (39, 42) for actuating the clamping screws (41) can be introduced, are provided in the limbs (4, 5) of the body (2) of the vice (1).

8. Universal precision vice (1) according to Claim 1, characterized in that a bearing block (50) can be connected to annular beads (24), which delimit the groove (25), in that the bearing block (50) is attached to the bottom of the body (2) of the vice (1), and in that threaded bores (51) for adjustment operations are provided in the lower part of the bearing block (50), in the region of which threaded bores a bracket (52) can be attached, which bracket is connected in a form-fitting manner to the groove (25) and to the beads (24), in that the bracket (52) can be attached in the area of the bores (51), and in that the space which remains clear on one or both sides of the bracket (52) is filled with clamping pins (53).

9. Universal precision vice (1) according to Claim 1, characterized in that a plurality of U-shaped elements form a single body which represents a multiple vice.

10. Universal precision vice (1) according to Claim 1, characterized in that the vice body is arranged on a plate.

## Revendications

1. Etau universel de précision (1) pour une machine-outil, constitué d'un corps de base (2) qui supporte des chariots de précision (14, 15) équipés de mâchoires de serrage (31, 32) remplaçables, chariots présentant des trous taraudés (18, 19), à l'aide desquels un tronçon fileté (26) à pas à droite ou un tronçon fileté, (27) à pas à gauche d'une broche d'entraînement (21) prévue à l'extrémité du fond (3) du corps de base (2) est mis en prise, et entre les tronçons filetés (26, 27) de la broche d'entraînement (21) étant prévue une gorge périphérique (25) reliée à une butée, caractérisé en ce que, sur les côtés opposés de chaque branche (4, 5) du corps de base (2) doté d'une section transversale en forme de U, est prévue une rainure de guidage (6, 7), et les chariots de précision (14, 15) étant montés de façon à être déplaçables dans les rainures de guidage (6, 7), en ce que des extrémités (36) fourchues, appartenant aux corps de serrage (35) à forme cylindrique, peuvent être mises en prise ou hors de prise avec la rainure de guidage (25), et les corps de serrage (35) à forme cylindrique étant montés déplaçables dans des perçages (34) usinés dans les branches (4, 5) du corps (2) en forme de U, et en ce que les axes des perçages (34) sont orientés transversalement par rapport à l'axe de la broche d'entraînement (21), et les extrémités libres des branches (4, 5) du corps (2) en forme de U constituant des plans de pose et de coulissement (8, 9) pour les mâchoires de serrage (30, 31) mobiles, placées en liaison fonctionnelle avec les chariots (14, 15) déplaçables.

2. Etau universel de précision (1) selon la revendication 1, caractérisé en ce que les guidages (6, 7) reçoivent des saillies de coulissement (10, 11, 12, 13) reliées en une partie avec les chariots (14, 15).

3. Etau universel de précision (1) selon la revendication 1, caractérisé en ce que les extrémités (22, 23) de la broche d'entraînement (21) ont la forme d'un polygone, auquel peut être relié un outil ou bien l'accouplement d'entraînement d'un groupe moteur.

4. Etau universel de précision (1) selon la revendication 1, caractérisé en ce que les chariots (14, 15) reçoivent des mâchoires de serrage (30, 31) remplaçables, pouvant être fixées à l'aide de vis (32, 33).

5. Etau universel de précision (1) selon la revendication 1, caractérisé en ce que le corps (2) de l'étau (1) présente au centre un perçage traversant (34) s'étendant transversalement dont l'axe est orienté à angle droit par rapport à l'axe longitudinal du corps (2) en forme de U.

6. Etau universel de précision (1) selon la revendication 1, caractérisé en ce que dans les corps de serrage (35) à forme cylindrique est prévu un trou oblong (37) sur la face intérieure duquel est constituée une denture (38), l'extrémité (40) dentée d'une clé d'actionnement (39) pouvant être mise en prise avec cette denture (38).

7. Etau universel de précision (1) selon la revendication 1, caractérisé en ce que le corps de serrage (35) à forme cylindrique est traversé par un trou taraudé (150) continu, recevant une vis de serrage (41), et en ce que, dans les branches (4, 5) du corps (2) de l'étau (1), sont prévus des perçages (152) dans lesquels un outil (39, 42) destiné à l'actionnement des vis de serrage (41) peut être introduit.

8. Etau universel de précision (1) selon la revendication 1, caractérisé en ce qu'à des bourrelets (24) de forme annulaire qui délimitent la rainure (25) peut être relié un bloc-palier (50), en ce que le bloc-palier (50) est fixé au fond du corps (2) de l'étau (1) et en ce que dans la partie inférieure du bloc-palier (50) sont prévus des trous taraudés (51) destinés à des processus de réglage, trous dans la zone desquels peut être fixé un étrier (52), relié par une liaison avec ajustement de forme à la rainure (25) ou aux bourrelets (24), en ce que l'étrier (52) peut être fixé dans la zone des perçages (51), et en ce que l'espace restant libre sur l'un ou les deux côtés de l'étrier (52) est rempli par des tiges de serrage (53).

9. Etau universel de précision (1) selon la revendication 1, caractérisé en ce que plusieurs éléments en forme de U constituent un corps unique constituant un étau polyvalent.

10. Etau universel de précision (1) selon la revendication 1, caractérisé en ce que le corps de l'étau est disposé sur une plaque.
